# EUROPÄISCHE PATENTSCHRIFT

(11) **EP 0 104 524 B1**
(45) Veröffentlichungstag und Bekanntmachung des Hinweises auf die Patenterteilung: **10.09.1986**
(21) Anmeldenummer: 83108949.5
(22) Anmeldetag: 10.09.1983
(51) Int. Cl.: F02M 25/06

(54) **Einrichtung zum Rückführen von Abgas einer Brennkraftmaschine**
Device for the recirculation of exhaust gas in an internal-combustion engine
Dispositif de recyclage des gaz d'échappement dans un moteur à combustion interne

(30) Priorität: 24.09.1982 DE 3235397
(43) Veröffentlichungstag der Anmeldung: 04.04.1984
(73) Patentinhaber: ROBERT BOSCH GMBH, 70442 Stuttgart (DE)
(72) Erfinder: Becker, Wolfram, D-7147 Eberdingen (DE); Klein, Hermann, Dr., D-7147 Eberdingen (DE)

## Beschreibung

Die Erfindung geht aus von einer Einrichtung nach der Gattung des Hauptanspruches.

Es ist bekannt, Brennkraftmaschinen zur Verbesserung der Abgasqualität mit einer sogennanten Abgasrückführung zu versehen. Dabei führt eine Bypaß-Leitung von der Abgasseite der Brennkraftmaschine zur Ansaugseite. In der Bypaßleitung ist dabei ein Ventil vorgesehen, das nach vorgegebenen Kriterien zum Einstellen der Rückführrate angesteuert wird. Eine derartige Einrichtung ist beispeilsweise aus der DE-A-29 09 465 (= US-A-4 333 440) bekannt.

Bei Zylinderköpfen mit nebeneinanderliegenden Ventilen ist die Abgasrückführleitung schon aus baulichen Gründen in der Regel recht kurz. Bei Motoren mit Querstromzylinderkopf ist jedoch infolge dieser Bauart eine relativ lange Leitungsführung von der Abgasseite zur Ansaugseite erforderlich. Wird die Rüchführrate, beispielsweise bei Vollastfahren, relativ gering eingestellt, wird das Ventil in der Abgasrückführ- leitung geschlossen. Dann kommt es in der Rückführleitung zur Abkühlung des Abgases und damit zur Bildung von Kondensaten. Wird die Rückführrate nun wieder erhöht, gelangt das in der Rückführleitung angesammelte Kondensat in den Ansaugtrakt des Motors und führt zusammen mit dem abgekühlten Abgasanteil aus dem Totvolumen der Rückführleitung zu einem undefinierten Übergangsverhalten der Brennkraftmaschine. Da die Regelung der Brennkraftmaschine jedoch auf heisses Abgas abgestimmt ist, kommt es so zu Fehlsteuerungen der Brennkraftmaschine, durch die einmal das Fahrverhalten verschlechtert wird, zum anderen aber auch die durch die Abgasrückführung angestrebte Verbesserung der Abgasqualität zunichte gemacht werden kann.

Die erfindungsgemäße Einrichtung mit den kennzeichnenden Merkmalen des Hauptanspruchs hat demgegenüber den Vorteil, daß eine Kondensatbildung vermieden wird, daß damit die Korrosion in der Abgasrückführleitung verringert wird und daß schließlich das Übergangsverhalten der Brennkraftmaschine bei Veränderung der Rückführrate und damit die Abgasqualität verbessert wird.

Durch die in den Unteransprüchen aufgeführten Maßnahmen sind vorteilhafte Weiterbildungen der im Hauptanspruch angegebenen Einrichtung möglich.

So wird in bevorzugter Ausgestaltung der Erfindung der zum Spülen der Abgasrückführleitung erforderliche Unterdruck mit den vorhandenen Mitteln dadurch erzeugt, daß die Rückführleitung zur Verbindung von Vor- und Nachschalldämpfer geführt wird, einem Punkt, der gegenüber der Abgasseite der Brennkraftmaschine einen niedrigeren Druck aufweist. In weiterer Ausgestaltung der Erfindung wird die Spülung dadurch weiter verbessert, daß in dem genannten Rohrabschnitt zwischen Vor- und Nachschalldämpfer ein Venturirohr angeordnet wird.

Weitere Vorteile ergeben sich aus der Beschreibung und der beigefügten Zeichnung.

Die Erfindung ist in der Zeichnung dargestellt und wird in der nachfolgenden Beschreibung näher erläutert. Die einzige Figur zeigt eine Prinzipdarstellung einer Ausführungsform einer erfindungsgemäßen Einrichtung.

In Figur 1 bezeichnet 10 den Zylinderkopf einer Brennkraftmaschine, dessen Ansaugseite aus einem Ansaugrohr 11 mit Drosselklappe 12 sowie einem Ansaugkrümmer 13 besteht. Entsprechend besteht die Abgasseite aus einem Auspuffkrümmer 14, der zu einem Vorschalldämpfer 15, einem Rohr 16 sowie einem Nachschalldämpfer 17 führt. Die Abgasseite des Zylinderkopfes 10 ist mit der Ansaugseite über eine Abgasrückführ- Leitung verbunden. Diese besteht zunächst aus einer ersten Leitung 18, die unmitellbar an den Abgasaustritt des Zylinderkopfes 10 angeschlossen ist und in eine zweite Leitung 19 übergeht. Die zweite Leitung 19 führt zu einem Abgas-Rückführventil 20, von dem sich eine dritte Leitung 21 zum Ansaugkrümmer 13 erstreckt. Es versteht sich, daß die dargestellte Leitungsführung nur beispielhaft gemeint ist und konstruktiv im Rahmen fachmännischen Handeins auch abweichend gestaltet werden kann, beispielsweise dadurch, daß das Abgas-Rückführventil 20 unmittelbar im Ansaugkrümmer 13 angeordnet ist. Vom Verbindungspunkt der ersten Leitung 18 und der zweiten Leitung 19 führt erfindungsgemäß eine Spülleitung 22 zu dem Verbindungsrohr 16 zwischen Vor- und Nachschalldämpfer 15, 17. Im Rohr 16 herrscht ein gegenüber dem Druck am Orte der Einmündung der ersten Leitung 18 in den Auspuffkrümmer 14 geringerer Druck. Die an das Abgas-Rückführventil 20 herangeführte Abgasmenge ist durch entsprechende Dimensionierung der Leitungen 18, 19 größer, als die zur eigentlichen Rückführung benötigte. Der überschüssige Teil des Abgases strömt nun über die Spülleitung 22 in den Auspuff zurück. Dies gilt insbesondere dann, wenn das Abgas-Rückführventil 20 geschlossen ist, so daß der gesamte Durchsatz der ersten Leitung 18 in die Spülleitung 22 strömt. Wird nun die zweite Leitung 19 konstruktiv besonders kurz ausgebildet, sorgt die Spülleitung 22 stets für eine nahezu vollständige Durchströmung des abgasseitigen Rückführleitungsabschnittes. Im Prinzip wäre es zwar auch möglich, die Spülleitung 22 unmittelbar ins Freie zu führen, da auch dann die erforderlichen Druckverhältnisse gegeben wären, dies würde jedoch Geräuschprobleme mit sich bringen, da das aus der Spülleitung 22 strömende Abgas nicht schallgedämpft wäre. Aus diesem Grunde ist die der Figur dargestellte Ausführungsform besonders zweckmäßig, da der Nachschalldämpfer 17 für eine genügende Schalldämpfung sorgt. Da die Spülleitung 22 gegenüber der normalen Abgasleitung auch einen geringeren Querschnitt hat, ist die Dämpfungswirkung des Nachschalldämpfers 17 auch ausreichend.

Sofern bei entsprechender Dimensionierung der Auspuffanlage die Druckdifferenz zwischen Auspuffkrümmer 14 und Rohr 16 zu gering ist, kann in weiterer Ausgestaltung der Erfindung das Rohr 16 mit einem Venturirohr 23 versehen sein, so daß der für die Spülung erforderliche Unterdruck im Rohr 16 gewährleistet ist.

## Patentansprüche

1. Einrichtung zum Rückführen von Abgas einer Brennkraftmaschine mit einer von der Abgaszur Ansaugseite der Brennkraftmaschine führenden Abgasrückführ-Leitung (18, 19, 21) in der ein Ventil (20) zum Steuern der Rückführrate angeordnet ist, dadurch gekennzeichnet, daß an den von der Abgasseite zum Ventil (20) führenden Leitungsabschnitt (18, 19) der Abgasrückfür-Leitung eine Spülleitung (22) angeschlossen ist, die gegenüber der von der Abgas- zur Ansaugseite führenden Abgasrückführ-Leitung (18, 19, 21) einen geringeren Durchströmquerschnitt hat und zu einem Punkt (16, 23) der Abgasseite (14) führt, der gegenüber der Stelle der Abgasseite (14) von der die Abgasrückführ-Leitung (18) abführt, einen niedrigeren Druck aufweist.

2. Einrichtung nach Anspruch 1, dadurch gekennzeichnet, daß die Spülleitung (22) zu einem Verbindungsrohr (16) führt, das zwischen einem Vorschalldämpfer (15) und einem Nachschalldämpfer (17) in der weiteren Führung der Abgasleitung angeordnet ist.

3. Einrichtung nach Anspruch 2, dadurch gekennzeichnet, daß das Verbindungsrohr (16) an der Stelle der Einmündung der Spülleitung (22) als Venturirohr (23) ausgebildet ist.

## Claims

1. Device for the re-circulation of exhaust gas of an internal combustion engine with an exhaust gas re-circulation line (18, 19, 21) which leads from the exhaust side to the intake side of the internal combustion engine and in which a valve (20) for controlling the re-circulation rate is arranged, characterized in that a purge line (22) is connected on the line section (18, 19) of the exhaust gas re-circulation line leading from the exhaust side to the valve (20), which purge line has a smaller flow cross-section than the exhaust gas re-circulation line (18, 19, 21) leading from the exhaust side to the intake side and leads to a point (16, 23) of the exhaust side (14) which has a lower pressure than the point on the exhaust side (14) from which the exhaust gas re-circulation line (18) leads off.

2. Device according to Claim 1, characterized in that the purge line (22) leads to a connecting pipe (16) which is arranged between a front silencer (15) and a rear silencer (17) in continuance of the exhaust gas line.

3. Device according to Claim 2, characterized in that the connecting pipe (16) is designed as a Venturi tube (23) at the point of entry of the purge line (22).

## Revendications

1. Dispositif pour le recyclage des gaz d'échappement dans un moteur à combustion interne, comportant une conduite (18, 19, 21) de recyclage des gaz d'échappement menant du côté des gaz d'échappement au côté admission du moteur à combustion interne, conduite dans laquelle est disposée une soupape (20) pour commander le taux de recyclage, dispositif caractérisé en ce que, au tronçon (18, 19) de la conduite de recyclage des gaz d'échappement menant du côté des gaz d'échappement à la soupape (20), est raccordée une conduite de balayage (22) qui présente une section de passage du courant réduite par rapport à celle de la conduite (18, 19, 21) de recyclage des gaz d'échappement au côté admission, et mène à un point (16, 23), du côté (14) des gaz d'échappement, présentant une pression réduite par rapport à l'endroit (14), du côté des gaz d'échappement, d'où part la conduite (18) de recyclage des gaz d'échappement.

2. Dispositif selon la revendication 1, caractérisé en ce que la conduite de balayage (22) mène à une tubulure de liaison (16) qui est disposée, entre un pré-amortisseur de bruit (15) et un post- amortisseur de bruit (17), dans la continuation de la conduite des gaz d'échappement.

3. Dispositif selon la revendication 2, caractérisé en ce que la tubulure de liaison (16), à l'endroit où débouche la conduite de balayage (22), est constituée sous la forme de tube de Venturi (23).
